# EUROPÄISCHE PATENTSCHRIFT

(11) **EP 0 829 279 B1**
(45) Veröffentlichungstag und Bekanntmachung des Hinweises auf die Patenterteilung: **20.04.2005**
(21) Anmeldenummer: 97112995.2
(22) Anmeldetag: 29.07.1997
(51) Int. Cl.: A63C 9/00, A63C 5/075

(54) **Schuhhalteraggregat einer Skibindung od.dgl.**
Shoe support of a ski binding or the like
Support de chaussure d'une fixation de ski ou similaire

(30) Priorität: 11.09.1996 DE 19636887
(43) Veröffentlichungstag der Anmeldung: 18.03.1998
(73) Patentinhaber: Marker Deutschland GmbH, 82438 Eschenlohe (DE)
(72) Erfinder: Ruffinengo, Piero, Salt Lake City, 84101-2006 Utah (US); Messerschmidt, Werner, 82467 Garmisch-Partenkirchen (DE); Klubitschko, Gerd, 82487 Oberammergau (DE); Boehm, Alfred, 82308 Polling (DE)
(74) Vertreter: Patentanwalts-Partnerschaft, Rotermund + Pfusch + Bernhard

(56) Entgegenhaltungen:
- EP-A- 0 490 824
- DE-A- 4 326 814
- DE-A- 4 402 662

## Beschreibung

Die Erfindung betrifft ein Schuhhalteraggregat einer Skibindung od.dgl., mit einer auf der Oberseite des Skis oder dgl. aufschraubbaren, mit einem Lochmuster für Befestigungsschrauben versehenen Basis- bzw. Befestigungsplatte und einem daran angeordneten Gehäuse, welches ein Längsende eines Skischuhes bzw. seiner Sohle - vorzugsweise auslösbar - halternde Schuhhalterelemente trägt, wobei das Gehäuse in Längsrichtung des Skis bzw. der Skibindung oder dgl. vor der Spitze bzw. hinter der Ferse des Skischuhes angeordnet ist und die Schuhhalterelemente ein vorderes oder hinteres Schuh- bzw. Sohlenende in einer Einspannlage zur Abstützung in Richtung einer Schuhlängs-, Schuhquer- und/oder Schuhhochachse beidseitig sowie von oben um- bzw. übergreifen, und wobei das Lochmuster in Draufsicht auf das Schuhhalteraggregat im Bereich des Skischuhes bzw. seiner Sohle angeordnet ist.

Heute übliche Skischuhe besitzen Sohlen gemäß der Norm ISO 5355, d. h. die Schuhsohlen weisen eine äußerst steife Struktur auf und lassen sich dementsprechend praktisch nicht verformen.

Die einer Schuhspitze zugeordneten Schuhhalteraggregate sind regelmäßig in Seitwärtsrichtung auslösbar, oftmals auch in Aufwärtsrichtung. Die der Ferse eines Skischuhes zugeordneten Schuhhalteraggregate sind zumindest in Aufwärtsrichtung und oftmals in Seitwärtsrichtung auslösbar. Prinzipiell können also gleichartige Schuhhalteraggregate an Schuhspitze sowie Schuhferse angeordnet sein.

Bei heute typischen Skibindungen ist das vordere Schuhhalteraggregat separat zum hinteren Schuhhalteraggregat am Ski befestigt. Die DE-PS 23 12 268 zeigt eine solche Skibindung. Das Schuhhalteraggregat liegt mit einem größeren Längsbereich vor bzw. hinter der Sohle des Skischuhs flächig auf dem Ski auf und folgt dementsprechend zwangsläufig eventuellen Flexbewegungen des Skis.

Wenn sich der Ski durchbiegt, d. h. wenn die Skienden relativ zum Mittelbereich des Skis in Aufwärtsrichtung gebogen werden, suchen sich die Schuhhalteranordnungen an der Schuhspitze und an der Schuhferse aneinander anzunähern. Wenn der Ski dagegen eine sogenannte Gegenbiegung (Counterflex) ausführt, d. h. wenn sich die Skienden relativ zum Mittelbereich des Skis in Abwärtsrichtung biegen, tritt zwischen den Schuhhalteranordnungen an Schuhspitze und Schuhferse eine Abstandsvergrößerung auf.

Um nun gleichwohl den steifen Skischuh ohne übermäßige Veränderung der Biegeeigenschaften des Skis sicher haltern zu können, ist eines der Schuhhalteraggregate, in der Regel das Schuhhalteraggregat an der Schuhferse, in Skilängsrichtung gegen die Kraft einer sogenannten Anschubfederung beweglich, die zum Ausgleich der vorgenannten Abstandsänderungen vorgesehen ist.

Gemäß der DE 43 26 814 A1 kann auf der Skioberseite auch eine flexible Plattenanordnung vorgesehen sein, die eine gegenüber der Skioberseite vertikal erhöhte Aufstandsfläche für den Schuh bildet und im übrigen auch zur Aufnahme der Schuhhalteraggregate an der Schuhspitze sowie der Ferse des Skischuhs dient.

Bei Biegebewegungen des Skis treten bei einer Anordnung gemäß der DE 43 26 814 A1 verstärkte Abstandsänderungen zwischen den beiden Schuhhalteraggregate auf, weil diese mittels der flexiblen Plattenanordnung mit vergleichsweise großem vertikalen Abstand von der neutralen Biegeebene des Skis entfernt angeordnet sind. Die vorgenannte Anschubfederung muß deshalb entsprechend große Hübe zulassen.

Gemäß der DE 44 02 662 A1 ist es bekannt, auf der Skioberseite steife Bindungsplattenanordnungen zu montieren, welche einen gegenüber der Skioberseite deutlich erhöhten Mittelbereich aufweisen, der sich über den gesamten Bindungsbereich erstreckt und zur Befestigung der Funktionselemente der Skibindung dient. Als nachteilig wird in der DE 44 02 662 A1 die erhebliche Versteifung des Skis durch solche Plattenanordnungen herausgestellt.

Deshalb wird in der DE 44 02 662 A1 eine Bindungsplattenanordnung vorgeschlagen, die aus zwei voneinander getrennten Bindungsplatten besteht. Dabei besitzt jede dieser Bindungsplatten einen in der Skimitte am Ski befestigten ersten Abschnitt sowie einen gegenüber der Skioberseite vertikal beabstandeten zweiten Abschnitt, der sich von der Skimitte bis zu dem jeweiligen zehen- oder fersenseitigen Bindungsaggregat erstreckt und dieses trägt. Unter den vorgenannten zweiten Abschnitten sind jeweils dämpfungswirksame Polster angeordnet, die den Raum zwischen der Skioberseite und der Unterseite des jeweiligen zweiten Abschnittes ausfüllen.

Die Teile dieser bekannten Bindungsplattenanordnung müssen sehr stabil und dementsprechend schwer ausgebildet sein, weil die Schuhhalterelemente der Schuhhalteraggregate mit großen Abständen von den Befestigungszonen der Bindungsplatten am Ski angeordnet sind und die zwischen Schuh und Ski wirksamen Abstützkräfte, die insbesondere in Seitwärtsrichtung sehr groß werden können, mit großem Hebelarm auf die Befestigungszonen wirken. Dementsprechend wird auch der Ski im Bereich der Befestigungszonen überaus stark belastet.

Aufgabe der Erfindung ist es nun, einerseits einen störenden Einfluß des in der Skibindung gehalterten Skischuhs auf die Biegefähigkeit des Skis weitgehend zu vermeiden und andererseits die Belastung der Befestigungszonen zwischen dem Ski und den damit verbundenen Halteteilen der Bindung gering zu halten.

Diese Aufgabe wird erfindungsgemäß dadurch gelöst, dass die Löcher des Lochmusters in Draufsicht zumindest teilweise innerhalb eines Querstreifens angeordnet sind, der nahe zu Schuhhalterelementen liegt, welche den Skischuh gegen eine Aufwärtsbewegung haltern, und dass das Gehäuse des Schuhhalteraggregates zumindest in einem von den Befestigungslöchern entfernteren Bereich in Aufwärtsrichtung von der Ebene der Basis- bzw. Befestigungsplatte beabstandet ist.

Die Erfindung beruht auf dem allgemeinen Gedanken, die Befestigungspunkte und Auflagefläche des Schuhhalteraggregates auf dem Ski weitestgehend in den Bereich unterhalb des Skischuhs zu verlagern. Damit wird der Abstand in Skilängsrichtung zwischen den Befestigungspunkten und der Auflagefläche des Schuhhalteraggregates an der Schuhspitze und den Befestigungspunkten und der Auflagefläche des Schuhhalteraggregates an der Schuhferse deutlich vermindert, mit der Folge, daß die möglichen Abstandsänderungen der Schuhhalteraggregate bzw. -anordnungen bei Verbiegungen des Skis in Aufwärts- oder Abwärtsrichtung deutlich vermindert werden.

Bei einer Durchbiegung des Skis wächst der Biegewinkel, den ein vom Mittelbereich des Skis entfernter Bereich gegenüber dem Mittelbereich bildet, mit zunehmender Entfernung vom Mittelbereich an. Dementsprechend führt ein vergleichsweise nah am Mittelbereich befestigtes Schuhhalteraggregat bei Biegungen des Skis nur vergleichsweise kleine Schwenkungen aus, mit der Folge, daß die eingangs genannten Abstandsänderungen vermindert werden. Hinzu kommt, daß die Befestigungspunkte bei der erfindungsgemäßen Anordnung in einem vergleichsweise sehr steifen Bereich des Skis liegen, wo Biegungen gering bleiben.

Mit der Erfindung wird gleichzeitig der Vorteil erreicht, daß die Befestigungslöcher bei der Montage der Schuhhalteraggregate gut zugänglich sind.

Andererseits sind bei der Erfindung die Befestigungslöcher zumindest teilweise in Draufsicht innerhalb eines Querstreifens angeordnet, der nahe benachbart zu Schuhhalterelementen liegt, welche den Skischuh gegen eine Aufwärtsbewegung haltern. Dementsprechend werden zwischen Schuh und Bindung wirksame Kräfte auf kurzem Weg in den Ski eingeleitet.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform der Erfindung beschrieben wird.

Dabei zeigt
- Fig. 1: eine Draufsicht auf ein erfindungsgemäßes Schuhhalteraggregat sowie einen Teilbereich eines Skis, auf dem dieses Aggregat montiert ist,
- Fig. 2: eine entsprechende Seitenansicht und
- Fig. 3: schematisierte Seitenansichten eines Skis mit erfindungsgemäßem Schuhhalteraggregat bei durchgebogenem sowie bei unverformten Ski.

In der Zeichnung ist auf einem Ski 1 ein zur Halterung einer Spitze eines Skischuhes 2 vorgesehenes Schuhhalteraggregat 3 angeordnet. Ein grundsätzlich gleichartiges Schuhhalteraggregat (nicht dargestellt) dient zur Halterung der Ferse des Skischuhes 2.

Das Schuhhalteraggregat 3 besitzt ein Gehäuse 4, an dem mit der Sohlenspitze des Skischuhs 2 zusammenwirkende Schuhhalterelemente 5 und 6, die die Sohlenspitze an den Seiten sowie von oben über- bzw. umgreifen und damit den Skischuh 2 gegen eine Verschiebung relativ zum Ski 1 in Vorwärtsrichtung, in Seitwärtsrichtung sowie in Aufwärtsrichtung sichern. Die Schuhhalterelemente 5 und 6 werden von einer im Gehäuse 4 untergebrachten, hinsichtlich ihrer Funktion herkömmlichen Auslösevorrichtung (nicht dargestellt) gesteuert, derart, daß die Schuhhalterelemente 5 und 6 bei größeren Kräften nachgeben und bei Überschreitung eines vorgegebenen Elastizitätsbereiches, innerhalb dessen die Schuhhalterelemente 5 und 6 den Schuh 2 in eine Normallage zurückstellen können, freigeben, d.h. bei übermäßigen Kräften wird der Schuh 2 ausgelöst.

Zu seiner Befestigung auf dem Ski 1 ist das Gehäuse 4 an einer Basis- bzw. Befestigungsplatte 7 angeordnet, die sich in Draufsicht auf das Gehäuse 4 im wesentlichen auf der dem Skischuh 2 zugewandten Seite außerhalb des Grundrisses des Gehäuses 4 erstreckt. Diese Basis- bzw. Befestigungsplatte 7 besitzt drei Befestigungslöcher 8, die in Draufsicht auf den Ski auf bzw. symmetrisch zu einer Skilängsachse und dementsprechend zu einer Längsachse des Schuhhalteraggregates 3 angeordnet sind, wobei zwei Befestigungslöcher 8 in einem Querstreifen nahe der Schuhhalterelemente 5 und 6 vorgesehen sind.

Wie aus der Zeichnung erkennbar ist, sind die Befestigungslöcher 8 gut zugänglich, wodurch die Montage des Schuhhalteraggregates 3 am Ski 1 erleichtert wird.

Darüber hinaus liegen die Befestigungslöcher 8 relativ nahe an einem mittleren Skibereich, d.h. in einer regelmäßig besonders steifen Zone des Skis.

Wenn die Enden des Skis 1 relativ zum Mittelbereich des Skis 1 in Aufwärts- oder Abwärtsrichtung gebogen werden, wird der Bereich des Skis 1 an den Befestigungslöchern 8 im Vergleich zu Bereichen, die vom Mittelbereich des Skis eine größere Entfernung haben, nur relativ wenig in Aufwärts- oder Abwärtsrichtung bewegt. Dementsprechend bleibt auch der bei Biegung des Skis 1 auftretende Biegewinkel zwischen dem Bereich der Befestigungslöcher 8 und dem Mittelbereich des Skis 1 außerordentlich gering. Dies hat zur Folge, daß die Schuhhalterelemente 5 und 6 bei Biegebewegungen des Skis 1 in Draufsicht auf den Ski 1 relativ zur Skimitte nur ganz wenig in Skilängsrichtung bewegt werden. Damit kann der zwischen dem Schuhhalteraggregat 3 an der Schuhspitze und einem ähnlichen Schuhhalteraggregat an der Schuhferse gehalterte Skischuh 2 nur einen außerordentlich geringen Einfluß auf das Biegeverhalten des Skis 1 nehmen.

Gegebenenfalls kann das Gehäuse 4, welches gemäß Fig. 2 zumindest im Vorderbereich von der Oberseite des Skis 1 vertikal beabstandet ist, mit einem Vorsprung 4' od.dgl. an der Gehäuseunterseite bzw. an einer die Gehäuseunterseite bildenden Fortsetzung der Basis- bzw. Befestigungsplatte 7 auf der Skioberseite abgestützt sein.

Im übrigen kann die Verbindung zwischen Gehäuse 4 und Basis- bzw. Befestigungsplatte 7 mit vorgegebbarer Elastizität ausgebildet sein, etwa derart, daß das Gehäuse 4 eine begrenzte Schwenkbeweglichkeit um eine Gehäusequerachse relativ zur Basis- bzw. Befestigungsplatte erhält. Dadurch kann gegebenenfalls eine Auslösung des Skischuhes 2 nach oben erleichtert werden.

Ein besondere Vorteil der Erfindung liegt darin, daß der zwischen der Oberseite des Skis 1 und der Unterseite des Gehäuses 4 mögliche Freiraum zur Anordnung eines Dämpfungselementes 9 dienen kann, welches beispielsweise als federnd nachgiebiges, eine vergleichsweise hohe Eigendämpfung aufweisendes Polsterteil aus Kunststoffschaum ausgebildet und in der Seitenansicht der Fig. 2 eine Keilform aufweisen kann.

Gegebenenfalls kann das Dämpferelement 9 austauschbar angeordnet und beispielsweise durch Formschluß mit dem Gehäusevorsprung 4' bzw. entsprechenden Gehäusevorsprüngen gehaltert sein.

Statt dessen ist auch möglich, die in die Befestigungslöcher 8 der Basis- bzw. Befestigungsplatte 7 einzusetzenden (nicht dargestellten) Befestigungsschrauben auch zur Halterung des Dämpfungselementes heranzuziehen.

Sobald sich das Vordersende des Skis 1 relativ zu dessen Mittelbereich in Aufwärtsrichtung biegt, wird der vertikale Abstand zwischen der Oberseite des Skis 1 und der Unterseite des Gehäuses 4 mehr oder weniger stark vermindert, mit der Folge, daß das Dämpferelement einem entsprechend zunehmenden Druck ausgesetzt und dementsprechend verformt wird. Auf diese Weise lassen sich Biegeschwingungen des Skis 1 dämpfen.

Die Fig. 3 zeigt nun die Auswirkungen der erfindungsgemäßen Anordnung des Schuhhalteraggregates 3 auf das Biegeverhalten des Skis 1, wobei das Bild A den Ski 1 in unverformtem Zustand und das Bild B einen stark durchgebogenen Ski 1 mit gegenüber dem Mittelbereich des Skis 1 in Aufwärtsrichtung gebogenen Skienden darstellt.

Bei der dargestellten Durchbiegung des Skis 1 suchen sich das vordere Skihalteraggregat 3' und das hintere Schuhhalteraggregat 3" mehr oder weniger weit in Skilängsrichtung aneinander anzunähern, wobei das Maß der möglichen Annäherung in erster Linie von der Gesamtbiegung des Skis 1 im Befestigungsbereich der Schuhhalteraggregate 3' und 3'' abhängt.

Bei der Erfindung ist nun die Befestigungsplatte 7 des Schuhhalteraggregates 3' in Skilängsrichtung ausgeprägt nach rückwärts in den unter dem Schuh erstreckten Bereich des Skis 1 verlegt. Dadurch wird einerseits der Abstand der Befestigungsbereiche der Schuhhalteraggregate 3' und 3" in Skilängsrichtung deutlich verkürzt. Andererseits liegen die Befestigungsbereiche in bzw. nahe einem vergleichsweise biegesteifen Bereich des Skis 1. Dieser Bereich erleidet auch dann, wenn sich die Skienden relativ zur Skimitte stark in Aufwärtsrichtung biegen, nur eine geringe Gesamtverbiegung.

Im Ergebnis suchen sich also die Schuhhalteraggregate 3' und 3" bei der im Bild B der Fig. 3 dargestellten Durchbiegung des Skis nur wenig aneinander in Skilängsrichtung anzunähern. Dementsprechend braucht das gegen eine Anschubfederung 10 in Skilängsrichtung bewegliche fersenseitige Schuhhalteraggregat 3" bei in die Schuhhalteraggregate 3' und 3" eingesetztem Skischuh nur eine geringe Verschiebung auszuführen.

Im übrigen zeigt die Fig. 3, daß sich bei der dargestellten Durchbiegung des Skis 1 der Vertikalabstand zwischen dem Gehäuse des Schuhhalteraggregates 3' und der Oberseite des Skis 1 vermindert. Damit wird einerseits deutlich, daß das Schuhhalteraggregat 3' aufgrund der erfindungsgemäßen Anordnung seiner Basis- bzw. Befestigungsplatte 7 bei Durchbiegungen des Skis 1 relativ zu einer mittleren Längszone des Skis 1 nur eine vergleichsweise geringe Schwenkung um eine Skiquerachse ausführt und die damit verbundene Rückwärtsbewegung des Schuhhalteraggregates 3' relativ zu der vorgenannten mittleren Zone deutlich vermindert ist.

Andererseits wird deutlich, daß der genannte Freiraum zwischen Skioberseite und Unterseite des Gehäuses des Schuhhalteraggregates 3' zur Anordnung eines oben beschriebenen Dämpferelementes 9 dienen kann.

## Patentansprüche

1. Schuhhalteraggregat (3) einer Skibindung od.dgl., mit einer auf der Oberseite des Skis (1) od.dgl. aufschraubbaren mit einem Lochmuster (8) für Befestigungsschrauben versehenen Basis- bzw. Befestigungsplatte (7) und einem daran angeordneten Gehäuse (4), welches ein Längsende eines Skischuhes (2) bzw. seiner Sohle - vorzugsweise auslösbar - halternde Schuhhalterelemente (5,6) trägt, wobei das Gehäuse (4) in Längsrichtung des Skis (1) bzw. der Skibindung od.dgl. vor der Spitze bzw. hinter der Ferse des Skischuhes (2) angeordnet ist und die Schuhhalterelemente (5,6) ein vorderes oder hinteres Schuh- bzw. Sohlenende in einer Einspannlage zur Abstützung in Richtung einer Schuhlängs-, Schuhquerund/oder Schuhhochachse beidseitig sowie von oben um- bzw. übergreifen, und wobei das Lochmuster (8) in Draufsicht auf das Schuhhalteraggregat (3) im Bereich des Skischuhes (2) bzw. seiner Sohle angeordnet ist,
**dadurch gekennzeichnet,**
**dass** die Löcher des Lochmusters (8) in Draufsicht zumindest teilweise innerhalb eines Querstreifens angeordnet sind, der nahe zu Schuhhalterelementen (5,6) liegt, welche den Skischuh gegen eine Aufwärtsbewegung haltern, und
**dass** das Gehäuse (4) des Schuhhalteraggregates (3) zumindest in einem von den Befestigungslöchern (8) entfernteren Bereich in Aufwärtsrichtung von der Ebene der Basis- bzw. Befestigungsplatte (7) beabstandet ist.

2. Schuhhalteraggregat nach Anspruch 1,
**dadurch gekennzeichnet,**
**daß** nahe der Schuhhalterelemente (5,6) zwei Befestigungslöcher (8) in Draufsicht symmetrisch zu einer Längsachse des Schuhhalteraggregates (3) bzw. des Skis (1) angeordnet sind.

3. Schuhhalteraggregat nach Anspruch 1 oder 2,
**dadurch gekennzeichnet,**
**daß** auf der Unterseite des Gehäuses (4) eine mit der Skioberseite zusammenwirkende Abstützung (4') angeordnet ist.

4. Schuhhalteraggregat nach einem der Ansprüche 1 bis 3,
**dadurch gekennzeichnet,**
**daß** die Basis- bzw. Befestigungsplatte (7) und das Gehäuse (4) miteinander biegeelastisch verbunden sind.

5. Schuhhalteraggregat nach einem der Ansprüche 1 bis 4,
**dadurch gekennzeichnet, daß** in einem zwischen der Oberseite des Skis (1) und der Unterseite des Gehäuses (4) verbleibenden Freiraum ein Dämpferelement (9) zur Dämpfung von.Biegeschwingungen des Skis (1) angeordnet bzw. anbringbar ist.

## Claims

1. Boot-retaining assembly (3) of a ski binding or the like, with a base-plate or fastening plate (7), which can be screwed on on the upper side of the ski (1) or the like and is provided with a hole pattern (8) for fastening screws, and with, arranged thereon, a housing (4), which bears boot-retaining elements (5, 6) which retain - preferably releasably - one longitudinal end of a ski boot (2) or of its sole, the housing (4) being arranged in front of the toe or behind the heel of the ski boot (2) in' the longitudinal direction of the ski (1) or of the ski binding or the like, and the boot-retaining elements (5, 6) lapping around/over on both sides and from above a front or rear boot end or sole end in a clamping position for support in the direction of a longitudinal, transverse and/or vertical axis of the boot, and the hole pattern (8) being, in a top view of the boot-retaining assembly (3), arranged in the region of the ski boot (2) or of its sole, **characterized in that** the holes of the hole pattern (8) are, in a top view, arranged at least partly within a transverse strip which lies close to boot-retaining elements (5, 6) which retain the ski boot against upward movement, and **in that** the housing (4) of the boot-retaining assembly (3) is spaced in an upward direction from the plane of the base-plate or fastening plate (7) at least in a region more distant from the fastening holes (8).

2. Boot-retaining assembly according to Claim 1, **characterized in that**, close to the boot-retaining elements (5, 6), two fastening holes (8) are, in a top view, arranged symmetrically in relation to a longitudinal axis of the boot-retaining assembly (3) or of the ski (1).

3. Boot-retaining assembly according to Claim 1 or 2, **characterized in that** a support (4') interacting with the upper side of the ski is arranged on the lower side of the housing (4).

4. Boot-retaining assembly according to one of Claims 1 to 3, **characterized in that** the base-plate or fastening plate (7) and the housing (4) are flexibly interconnected.

5. Boot-retaining assembly according to one of Claims 1 to 4, **characterized in that** a damper element (9) for damping bending vibrations of the ski (1) is arranged or can be fitted in a clearance remaining between the upper side of the ski (1) and the lower side of the housing (4).

## Revendications

1. Support de chaussure (3) d'une fixation de ski ou similaire, comprenant une plaque de base ou de fixation (7) qui peut être vissée sur le côté supérieur du ski (1) ou autres et est munie d'un modèle de trous (8) pour des vis de fixation, et un carter (4) disposé sur cette plaque qui supporte des éléments de support de chaussure (5, 6) maintenant - de préférence avec une possibilité de déclenchement - une extrémité longitudinale d'une chaussure de ski (2) ou de sa semelle, le carter (4) étant disposé devant la pointe ou derrière le talon de la chaussure de ski (2) dans la direction longitudinale du ski (1) ou de la fixation de ski ou similaire et les éléments de support de chaussure (5, 6) entourant ou recouvrant bilatéralement ainsi qu'à partir du haut une extrémité avant ou arrière de la chaussure ou de la semelle dans une position de serrage pour l'appui en direction d'un axe longitudinal, transversal et/ou vertical de la chaussure, et le modèle de trous (8) étant disposé en vue du dessus sur le support de chaussure (3) dans la zone de la chaussure de ski (2) ou de sa semelle, **caractérisé en ce que** les trous du modèle de trous (8) sont disposés en vue du dessus, au moins en partie, à l'intérieur d'une bande transversale proche des éléments de support de chaussure (5, 6) qui maintiennent la chaussure de ski contre un mouvement ascendant, et que le carter (4) du support de chaussure (3) est distant dans la direction ascendante du plan de la plaque de base ou de fixation (7) au moins dans une zone plus éloignée des trous de fixation (8).

2. Support de chaussure suivant la revendication 1,
**caractérisé en ce que**, au voisinage des éléments de support de chaussure (5, 6), deux trous de fixation (8) sont disposés en vue du dessus symétriquement par rapport à un axe longitudinal du support de chaussure (3) ou du ski (1).

3. Support de chaussure suivant l'une des revendications 1 et 2, **caractérisé en ce qu'**un appui (4') coopérant avec le côté supérieur du ski est disposé sur le côté inférieur du carter (4).

4. Support de chaussure suivant l'une des revendications 1 à 3, **caractérisé en ce que** la plaque de base ou de fixation (7) et le carter (4) sont assemblés entre eux de façon élastique et flexible.

5. Support de chaussure suivant l'une des revendications 1 à 4, **caractérisé en ce qu'**un élément amortisseur (9) est disposé ou peut être placé dans un dégagement restant entre le côté supérieur du ski (1) et le côté inférieur du carter (4) pour amortir des flexions alternées du ski (1).
